# EUROPÄISCHE PATENTSCHRIFT

(11) **EP 1 112 185 B1**
(45) Veröffentlichungstag und Bekanntmachung des Hinweises auf die Patenterteilung: **10.04.2002**
(21) Anmeldenummer: 99968650.4
(22) Anmeldetag: 01.09.1999
(51) Int. Cl.: B41F 1/00, B41F 31/15

(54) **WALZE**
ROLLER
ROULEAU

(30) Priorität: 07.09.1998 DE 19840806
(43) Veröffentlichungstag der Anmeldung: 04.07.2001
(73) Patentinhaber: Koenig & Bauer Aktiengesellschaft, 97080 Würzburg (DE)
(72) Erfinder: HOIER, Günther, Josef, D-97209 Veitshöchheim (DE)
(86) Internationale Anmeldenummer: DE9902723
(87) Internationale Veröffentlichungsnummer: WO0013902

(56) Entgegenhaltungen:
- EP-A- 0 454 010
- DE-B- 1 240 888

## Beschreibung

Die Erfindung betrifft eine Walze für eine Rotationsdruckmaschine gemäß dem Oberbegriff des Anspruchs 1.

Durch die DE-PS 12 40 888 ist eine Vorrichtung zum axialen Hin- und Herbewegen einer Farbwalze mit einer Einrichtung zur Veränderung des axialen Hubes bekannt geworden.

Der Erfindung liegt die Aufgabe zugrunde, eine in axialer Richtung changierbare Walze zu schaffen.

Die Aufgabe wird erfindungsgemäß durch die Merkmale des Anspruchs 1 gelöst.

Die mit der Erfindung erzielbaren Vorteile bestehen insbesondere darin, daß die Hubfrequenz und/oder die Hublänge während des Betriebes wahlweise einstellbar ist.

Ein Ausführungsbeispiel der Erfindung ist in der Zeichnung dargestellt und wird nachfolgend näher beschrieben.

Die einzige Zeichnung zeigt eine schematische Seitenansicht der changierbaren Walze mit ihrem Hubantrieb.

In zwei Seitengestellen 01 (ein Seitengestell 01 ist dargestellt) sind beide Walzenzapfen 03 einer antreibbaren Walze 02, z. B. einer Reibwalze, rotierbar und axial verschiebbar angeordnet. Der gewünschte Hub ±h von z. B. + 25 mm, ist stufenweise oder stufenlos einstellbar.

Zur Lagerung der Walzenzapfen 03 sind Lager 04, z. B. Gleitlager in Bohrungen in den Seitengestellen 01 vorgesehen.

Am Ende eines der Walzenzapfen 03, z. B. an einer Stirnseite 05 des Endes des Walzenzapfens 03 ist im Bereich der Rotationsachse 06 des Walzenzapfens 03 ein Gelenk 19, z. B. mit der Beweglichkeit (Freiheitsgraden) f = 4 angebracht. Das Gelenk 19 ist z. B. als zug- und schubsteifes Kugelrohrgelenk ausgeführt. Sein Kugelzapfen 09 ist an der Stirnseite 05 und seine Kugelbüchse 10 an einem ersten Ende 07 einer biegesteifen Koppelstange 08 angebracht.

An einem zweiten Ende 22 der biegesteifen Koppelstange 08 ist eine KugeLbüchse 21 angebracht.

An einem äußeren Ende 12 eines rotierbar antreibbaren einarmigen Hebels 13 oder auf einem hohen Radius einer Scheibe ist ein Gelenk 11, z. B. mit einer Beweglichkeit (Freiheitsgraden) f = 4 vorgesehen. Das Gelenk 11 ist z. B. als zug- und schubsteifes Kugelrohrgelenk ausgeführt. Sein KugeLzapfen 15 sitzt am äußeren Ende 12 des Hebels 13 und steht mit der Kugelbüchse 21 in formschlüssiger Verbindung.

Ein erstes Ende 25 des Hebels 13 ist auf einer um ihre Rotationsachse 27 rotierenden Welle 18 eines Antriebes 23, z. B. eines drehzahLgeregeLten Elektromotors 23, verdrehfest befestigt. Die Welle 18 kann hierbei die Antriebswelle eines Elektromotors 23 sein.

Die Rotationsachsen 06 und 27 sind so zueinander ausrichtbar, daß sie in einem ersten Extremfall zusammenfallen und im zweiten Extremfall einen Winkel Alpha, z. B. 30°, einschließen. Der Winkel Alpha ist stufenweise oder stufenlos einstellbar und festhaltbar.

Die Einstellung des Winkels Alpha kann direkt durch Kippen des Antriebes, - im Ausführungsbeispiel des Antriebsmotors 23 -, erfolgen. Hierzu sind z. B. unten am Antriebsmotor 23 vordere, antriebswellenendennahe Füße vorgesehen, die auf einer Wippe 24 befestigt sind. Die Wippe 24 ist über ein Gelenk, z. B. Drehgelenk, mit einem Freiheitsgrad 1, mit dem Seitengestell 01 schwenkbar verbunden. Die Glieder des Gelenkes 26 stehen so im Formschluß, daß ein seitliches Kippen bei ihrer Kraftübertragung nicht möglich ist.

Außerdem ist unten am Antriebsmotor 23 ein hinteres, - also antriebswellenendenfern -, Lager 31 in Form eines Auges vorgesehen, das gelenkig mit einem Gabelkopf 14 eines Linearantriebes 28 verbunden ist.

Der Linearantrieb 28 kann z. B. aus einer mittels Handrad 37 oder motorisch in zwei Richtungen antreibbaren Gewindespindel 29 bestehen, deren oberes Ende im Gabelkopf 14 rotierbar abgebunden ist. Das Gewinde der Gewindespindel 29 steht mit einem Innengewinde einer Gewindenuß 20 in Eingriff. Die Gewindenuß 20 ist in einer seitengestellfesten Halterung 32 befestigt.

Ein Verschwenken des Antriebes 23 und damit des Antriebselementes in die gewünschte Richtung, - d. h. des Hebels 13 -, erfolgt durch entsprechende Betätigung des Linearantriebes 28. Wird die Gewindespindel L 29 links oder rechts verdreht, hebt und senkt sich an seinem Ende der Antrieb 23 und damit schwenkt auch der Hebel 13. Der übt Druck oder Zug auf die Koppelstange 08, und damit auf den Walzenzapfen 03 aus.

Ein Verdrehen der Gewindespindel 29 hat also zur Folge, daß sich der Hub h entsprechend ändert.

Der Hub ±h wird Null sobald der Antrieb 23 außer Betrieb ist oder der Winkel Alpha Null ist.

Der Hebel 13 kann als einarmiger Hebel oder als zweiarmiger Hebel ausgebildet werden. Anstatt des Hebels 13 kann auch eine rotierende Scheibe vorgesehen sein.

Um die Hubfrequenz einstellen zu können, ist der Antrieb 23, z. B. ein Elektromotor, als drehzahlgesteuerter oder geregelter Antrieb ausgeführt. Wird die Drehzahl des Antriebes 23 erhöht, so erhöht sich proportional die Hubfrequenz; wird sie verringert, verringert sich proportional dazu die Hubfrequenz. Wird der Antrieb 23 abgeschaltet, so führt die Reibwalze 02 keinen Hub mehr aus.

Nach einer Ausführungsvariante ist es zusätzlich auch möglich, zwischen dem Seitengestell 01 und der rechten Stirnseite der Reibwalze 02 einen Kraftspeicher, z. B. eine nicht dargestellte Druckfeder, anzuordnen. Dadurch wird die Koppelstange 08 ausschließlich auf Zug beansprucht. Das geschieht dann, wenn sich die Reibwalze 02 von links nach rechts bewegt und sich die Druckfeder dabei zusammendrückt. Bei anschließender Bewegung der Reibwalze 02 von rechts nach links entspannt sich dann die Druckfeder wieder und gibt ihre gespeicherte Kraft wieder ab.

Es kann aber auch eine Druckfeder zwischen einer linken Stirnseite der Reibwalze 02 und einem linken Seitengestell angeordnet werden. Das führt dazu, daß die Koppelstange 08 nur auf Druck beansprucht wird.

### Bezugszeichenliste

- 01: Seitengestell
- 02: Reibwalze, Walze
- 03: Walzenzapfen
- 04: Lager
- 05: Stirnseite, Ende (03)
- 06: Rotationsachse (02)
- 07: Ende, erstes (08)
- 08: Koppelstange
- 09: Kugelzapfen (19)
- 10: Kugelbüchse (19)
- 11: Gelenk
- 12: Ende, äußeres
- 13: Hebel, einarmig
- 14: Gabelkopf
- 15: Kugelzapfen (11)
- 16: -
- 17: -
- 18: Welle, Wellenende (23)
- 19: Gelenk
- 20: Gewindenuß
- 21: Kugelbüchse (11)
- 22: Ende, zweites (08)
- 23: Antrieb, Elektromotor, Antriebsmotor (13)
- 24: Wippe
- 25: Ende, erstes (13)
- 26: Drehgelenk
- 27: Rotationsachse (23)
- 28: Linearantrieb
- 29: Gewindespindel (28)
- 30: -
- 31: Lager, Auge (29)
- 32: Halterung
- 33: Hebel, einarmig (13)
- 34: Hebel, zweiarmig (13)
- 35: -
- 36: -
- 37: Handrand (29)
- 38: Ausgleichsgewicht (34)

- A: Hubrichtung
- B: Schwenkrichtung

- ±h: Hub

- Alpha: Winkel (06; 27)

## Patentansprüche

1. Walze (02) mit einem Antrieb (23) zur Erzeugung eines verstellbaren Hubes (h), wobei die Walze (02) mit einem ersten Ende (07) einer gelenkig gelagerten Koppel (08) verbunden ist und ein zweites Ende (22) der Koppel (08) exzentrisch mit einem Antrieb (23), bezogen auf dessen Rotationsachse (27), verbunden ist, **dadurch gekennzeichnet, daß** die Drehzahl des Antriebes (23) und die Drehzahl der Walze (02) relativ zueinander veränderbar sind.

2. Walze (02), **dadurch gekennzeichnet, daß** an ein Ende (05) eines Walzenzapfens (03) der Walze (02) eine Koppelstange (08) mit ihrem ersten Ende (07) angelenkt ist, daß zum Erzeugen einer Rotationsbewegung der Koppelstange (08) um die Rotationsachse (06) der Walze (02) ein sich am Seitengestell (01) abstützender, drehzahleinstellbarer Antrieb (23) vorgesehen ist, daß der Antrieb (23) über sein antreibendes Wellenende (18) formschlüssig über ein, eine Hebelwirkung erzeugendes Element (13), mit dem zweiten Ende (22) der Koppelstange (08) verbunden ist, daß der Antrieb (23) in Bezug zur Rotationsachse (06) schwenkbar ist.

3. Walze (02) nach Anspruch 1, **dadurch gekennzeichnet, daß** der Antrieb (23) ein drehzahl- und/oder lageregelbarer Motor ist.

4. Walze (02) nach Anspruch 1, **dadurch gekennzeichnet, daß** sich die Rotationsachsen (06, 27) der Walze (02) und des Wellenendes (18) des Antriebes (23) in einem spitzen Winkel (Alpha) schneiden.

5. Walze (02) nach Anspruch 4, **dadurch gekennzeichnet, daß** der Winkel (Alpha) veränderbar einstellbar ist.

6. Walze (02) nach Anspruch 1, **dadurch gekennzeichnet, daß** die Drehzahl des Antriebes (23) stufenlos einstellbar ist.

7. Walze (02) nach Anspruch 2, **dadurch gekennzeichnet, daß** als Hebelwirkung erzeugendes Element (13) ein einarmiger Hebel (13) oder ein zweiarmiger Hebel oder eine Scheibe vorgesehen ist, daß sie jeweils drehfest mit dem Wellenende (18) verbunden sind.

8. Walze (02) nach Anspruch 2, **dadurch gekennzeichnet, daß** die Koppelstange (08) direkt oder indirekt an einer Scheibe angelenkt ist, daß die Scheibe auf dem Wellenende (18) drehfest befestigt ist.

9. Walze (02) nach Anspruch 2, **dadurch gekennzeichnet, daß** zwischen einer Ballenstirnfläche der Walze (02) und einem der Seitengestelle (01) ein Federkraftspeicher angeordnet ist.

## Claims

1. Roller (02) having a drive (23) for generating an adjustable stroke (h), the roller (02) being connected to a first end (07) of a joint-mounted coupler (08), and a second end (22) of the coupler (08) being connected eccentrically to a drive (23), in relation to its axis of rotation (37), **characterized in that** the rotational speed of the drive (23) and the rotational speed of the roller (02) can be varied relative to each other.

2. Roller (02), **characterized in that** at one end (05) of a roller journal (03) of the roller (02) a coupling rod (08) is attached by its first end (07), **in that** in order to generate a rotational movement of the coupling rod (08) about the axis of rotation (06) of the roller (02), an adjustable-speed drive (23) supported on the side frame (01) is provided, **in that** the drive (23) is connected, via its driving shaft end (08), by a form fit via an element (13) that generates a lever action to the second end (22) of the coupling rod (08), and **in that** the drive (23) can be pivoted in relation to the axis of rotation (06).

3. Roller (02) according to Claim 1, **characterized in that** the drive (23) is a controllable-speed and/or controllable-position motor.

4. Roller (02) according to Claim 1, **characterized in that** the axes of rotation (06, 27) of the roller (02) and of the shaft end (18) of the drive (23) intercept at an acute angle (alpha).

5. Roller (02) according to Claim 4, **characterized in that** the angle (alpha) is variably adjustable.

6. Roller (02) according to Claim 1, **characterized in that** the rotational speed of the drive (23) can be adjusted continuously.

7. Roller (02) according to Claim 2, **characterized in that** the element (13) that is provided to generate a lever action is a one-armed lever (13) or a two-armed lever or a disc, and **in that** they are in each case connected firmly to the shaft end (18) so as to rotate with it.

8. Roller (02) according to Claim 2, **characterized in that** the coupling rod (08) is attached directly or indirectly to a disc, and **in that** the disc is fixed firmly to the end of the shaft (18) so as to rotate with it.

9. Roller (02) according to Claim 2, **characterized in that** a spring energy store is arranged between an end face of the barrel of the roller (02) and one of the side frames (01).

## Revendications

1. Rouleau (02) avec un dispositif d'entraînement (23) pour générer une course (h) réglable, le rouleau (02) étant relié à une première extrémité (07) d'une bielle (08) montée de façon articulée, et une deuxième extrémité(22) de la bielle (08) étant reliée de façon excentrique à un entraînement(23), par rapport à son axe de rotation (27), **caractérisé en ce que**, la vitesse de rotation de l'entraînement (23), et les pièces de rotation du rouleau (02) sont modifiables l'une par rapport à l'autre.

2. Rouleau (02) **caractérisé en ce qu'**une bielle (08) est articulée, par sa première extrémité (07), à une extrémité (05) d'un tourillon de rouleau (03) du rouleau (02), **en ce que**, pour générer un mouvement rotatif de la bielle (08) autour de l'axe de rotation (06) du rouleau (02), est prévu un entraînement (23) à vitesse de rotation réglable, prenant appui sur le bâti latéral (01), **en ce que** l'entraînement (23) est relié, par une liaison à ajustement de forme, par l'intermédiaire de son extrémité d'arbre (18) menante, par l'intermédiaire d'un élément (13) générant un effet de levier, à la deuxième extrémité(22) de la bielle (08), **en ce que** l'entraînement (23), est susceptible de pivoter par rapport à l'axe de rotation (06).

3. Rouleau (02) selon la revendication 1, **caractérisé en ce que**, l'entraînement (23) est un moteur à réglage de la vitesse de rotation et/ou de la position.

4. Rouleau (02) selon la revendication 1, **caractérisé en ce que**, les axes de rotation (06, 27), du rouleau (02) et de l'extrémité d'arbre (18) de l'entraînement (23), se coupent sous un angle aigu (alpha).

5. Rouleau (02) selon la revendication 4, **caractérisé en ce que** l'angle (alpha) est réglable de façon modifiable.

6. Rouleau (02) selon la revendication 1, **caractérisé en ce que** la vitesse de rotation de l'entraînement (23) est réglable de façon progressive continue.

7. Rouleau (02) selon la revendication 2, **caractérisé en ce qu'**est prévu, comme élément (13) générant un effet de levier, un levier (13) à un bras, ou bien un levier à deux bras, ou bien un disque, **en ce qu'**ils sont chacun reliés, de façon assujettie en rotation, à l'extrémité d'arbre (18).

8. Rouleau (02) selon la revendication 1 **caractérisé en ce que** la bielle (08) est articulée, directement ou indirectement, sur un disque, **en ce que** le disque est fixé de façon assujettie en rotation sur l'extrémité.

9. Rouleau (02) selon la revendication 1 **caractérisé en ce que**, entre une face frontale de corps ou table du rouleau (02) et l'un des bâtis latéraux(01), est disposé un accumulateur de force élastique.
